# EUROPÄISCHE PATENTSCHRIFT

(11) **EP 0 106 784 B1**
(45) Veröffentlichungstag und Bekanntmachung des Hinweises auf die Patenterteilung: **04.03.1987**
(21) Anmeldenummer: 83630152.3
(22) Anmeldetag: 12.09.1983
(51) Int. Cl.: B66F 7/00, B22D 41/12

(54) **Hebevorrichtung**
Lifting device
Dispositif de levage

(30) Priorität: 14.09.1982 LU 84379
(43) Veröffentlichungstag der Anmeldung: 25.04.1984
(73) Patentinhaber: ARBED S.A., L-2930 Luxembourg (LU)
(72) Erfinder: Carier, Henri, L-4406 Belvaux (LU)
(74) Vertreter: Neyen, René

## Beschreibung

Die Erfindung betrifft eine Hebevorrichtung für schwere Lasten von länglicher Form, insbesondere mehrachsige Roheisentransportwagen, sogenannte Torpedowagen.

Torpedowagen dienen zum Transport von flüssigem Roheisen von Hochofenanlagen zu Stahlwerken. Sie haben üblicherweise 12 bis 16 Achsen, eine Länge von 20 bis 30 Meter und ihr Leergewicht schwankt in Abhängigkeit von der Ausführung zwischen 150 und 300 Tonnen. Die Lagerschemel des Behälters stützen sich beidseitig auf 2 bis 4 Drehgestelle, welche je mit 2 Radachsen ausgerüstet sind und müssen nach Ablauf von festgesetzten Betriebszeiten überholt werden. Hierzu werden die Enden des Torpedokörpers von den Schemeln gelöst und abgehoben. Während der Wartung der Fahrschemel (einige Tage) kühlt das Torpedogefäss ab, so dass dieses eventuell mit einer neuen Ausmauerung versehen werden kann.

Bisher wurden kleine Torpedos (etwa 160 Tonnen) mit Hilfe eines schweren Walzwerk-Baukranes von den Fahrschemeln abgehoben. Dabei wurden nacheinander die Enden des Torpedokörpers leicht angehoben und anschliessend auf Stützen abgesetzt. Die Stahltrossen des Kranes wurden an speziellen am Torpedokörperende vorgesehenen Griffen befestigt und mussten gegen hohe Temperatureinflüsse geschützt werden. Dieses Verfahren war wegen des hohen Gewichts und der hohen Temperatur (ungefähr 200°C) des Torpedokörpers zeitraubend und aufwendig. Ausserdem versperrte der Kran die ganze Halle. Grosse Torpedos (über 200 Tonnen} mussten mit Hilfe von druckölbetriebenen Hubelementen und speziell für diese Anwendung gebauten Portal-Montageböcken angehoben und nach Lösung vom Lagerschemel auf Stützen abgelassen werden. Auch hier wurde ein Torpedoende nach dem andern vom Fahrschemel gelöst.

Diese Vorgänge sind nicht nur mühsam, sondern auch gefährlich. Beim Anheben eines Torpedoendes gelangt dieses in eine schräge Lage und- droht wegzugleiten, da zu diesem Zeitpunkt das andere Torpedoende nicht mehr an dem zweiten, festgesetzten Lagerschemel starr befestigt sein darf oder falls das andere Torpedoende schon auf Stützen ruht, dieser nur mühsam Längskräften von dieser Grössenordnung standhalten kann.

Aus der DE-A-2 251 609 ist ein verschiebbarer Prüfstand für Kraftfahrzeuge bekannt, der mit Hilfe einer Hebebühne anhebbar ist. Der Prüfstand umfasst zwei Längsträger welche über Querträger starr miteinander verbunden sind. Unterhalb der Längsträger sind Stützen sowie Laufräder angeordnet, wobei letztere zum Tragen gelangen, wenn die Stützen teilweise entfernt sind.

Aufgabe der Erfindung ist es, eine Hebevorrichtung vorzuschlagen, welche die obigen Nachteile vermeidet, sich den Neigungen der Last beim Anheben anpasst und ein Absetzen der Last in der gewünschten Lage erlaubt.

Diese Aufgabe wird durch die in Anspruch 1 gekennzeichnete Erfindung gelöst. Vorteilhafte Ausgestaltungen der Erfindung sind in den Unter-. ansprüchen wiedergegeben.

Die Vorteile der Vorrichtung bestehen darin, dass man den Anhebe- und Absetzvorgang genau steuern und aus sicherer Entfernung beobachten kann. Der Torpedokörper bleibt immer in horizontaler Lage, so dass nun auch in Notfällen Reparaturarbeiten bei gefülltem Torpedo möglich sind. Er gerät auch nicht in eine oszillierende Bewegung, wie dies bei an Kranen befestigtem Gut üblich ist ; es ist besonders zeitsparend, dass der Torpedokörper bei der Lösungs- und Befestigungsarbeit an die Fahrschemel millimetergenau bewegt werden kann. Dank der neuen Vorrichtung brauchen die Torpedokörper nicht mehr mit speziellen Halterungen zum Anheben versehen werden.

Von besonderem Wert in der Entwicklung der Vorrichtung war die Erkenntnis der Anmelderin, dass, entgegen der vorherrschenden Meinung der Fachwelt, nicht nur ein Anheben und Lagern der Torpedos in unmittelbarer Nähe der Stellen, wo sie an den Fahrschemein befestigt sind, durchführbar ist, sondern dass man diese auch mittels gewichtsverteilenden Sattelstücken am Rumpf anheben und lagern kann, ohne sie zu beschädigen.

Weitere Merkmale und Vorteile der Erfindung gehen aus der Beschreibung der schematischen Zeichnungen hervor, in denen Ansichten einer Ausführungsform der erfindungsgemässen Vorrichtung dargestellt sind. Es zeigen :
Figur 1 eine Seitenansicht,
Figur 2 einen Schnitt II-II nach Fig. 1
Figur 3 eine Draufsicht der Hebevorrichtung.

In den Figuren ist eine Hebevorrichtung für Torpedos dargestellt, welche in ihrem grundsätzlichen Aufbau aus hydraulischen doppeltwirkenden Hubelementen 1 besteht, welche über Bolzen 3 am Hubbalken 2 angelenkt sind ; der Hubbalken 2 ist mittels Träger 6 und den Bolzen 4 und 5 mit dem Querbalken 7 gelenkig verbunden. An dem Querbalken 7 ist ein erstes, den Bolzen 8 tragendes Augenlager (nicht dargestellt) angeschweisst und ein zweites den Bolzen 8a tragendes Augenlager 14 angeschraubt. Die beiden Augenlager sind eventuell mit mehreren in Längsrichtung zum Balken 7 versetzten Löchern versehen, durch welche die Bolzen 8 und 8a durchgeschoben werden können. An den Bolzen 8 und 8a sind die Sattelstücke 9 und 9a drehbar gelagert.

Die Verschraubung des Äugenlagers 14 mit dem Querbalken 7 erlaubt ein müheloses Verstellen (mittels im Augenlager 14 vorgesehenen Löchern und Längslöchern) und ein schnelles Entfernen des Sattelstückes 9a. Ein genaues Anliegen der Sattelstücke ist nur gewährleistet, wenn Bogenmass, Bogenhöhe und Bogensehne der Sattelstücke auf den jeweiligen Torpedokörperradius abgestimmt sind, d. h. für verschieden Behälterdurchmesser müssen verschiedene Sattelstücke bereitgestellt werden.

An der unteren Seite eines jeden Querbalkens 7 sind zwei Stützen 10 angeschweisst (siehe Fig. 2). An jedem Querbalken 7 sind neben den Stützen 10 noch zwei Federbeine 11 befestigt, welche sich über mit zwei Stahlrädern 12 versehenen Achsen auf dem Boden abstützen. Diese Achsen verlaufen parallel zu den Hubbalken 2. Die Feder wird so dimensioniert, dass ihre Kraft ein Abheben der Vorrichtung ohne Hubbalken 2 und Hubelemente 1 ermöglicht. So ist ein Verschieben in Querrichtung in unbelastetem Zustand gegeben und ein festes Stehen auf den Stützen 10 (oder beim Anheben, auf den Hubelementen 1) unter Last sichergestellt. Die beiden Querbalken 7 sind über zwei Schräglenker 13 miteinander verbunden (siehe Fig. 3). Diese Schräglenker sind aber nur bei der Montage der Hebevorrichtung vorteilhaft. Nach der Montage sollen sie abgeschraubt werden, um das gelenkige Einstellen der Vorrichtung beim Anheben nicht zu stören.

Die Vorgehensweise ist folgende :
Die beiden Hubbalken 2 und die daran befestigten Linearmotoren 1 werden nach dem Lösen der Bolzen 5 mit Hilfe eines Kranes entfernt. Die Sattelstücke 9a werden ebenfalls abgebaut. Dies geschieht durch Lösen des Augenlagers 14 vom Querbalken 7. Die Federbeine 11 heben die restlichen Teile der Vorrichtung vom Boden ab, so dass diese sich quer zu den Schienen 15 aus der Bahn des Zuges schieben lässt. Ein Torpedowagen wird in die Halle eingefahren, bis der Rumpf des Torpedos sich auf Höhe der Hebevorrichtung befindet, welche daraufhin unter den Torpedo geschoben wird. Das Sattelstück 9a wird in Abhängigkeit von dem Querschnitt des Torpedorumpfes am Querbalken 7 febestigt. Die Hubbalken 2 werden nacheinander mit einem Kran in ihre Arbeitsstellung gebracht, so dass die Träger 6 in die dafür vorgesehenen Oeffnungen in den Querbalken 7 eingeführt werden und die Bolzen 5 durchgeschoben und gesichert werden können. Die Vorrichtung ruht nun auf den Stützen 10. Anschliessend werden die Linearmotoren betätigt, wobei zu bemerken ist, dass dank der Bolzen 3, 4 und 5 die Vorrichtung sich allen Neigungen und der genauen Lage des Torpedorumpfes anpassen kann, so dass die 4 Sattelstücke gezielt zum Tragen gelangen. Beim nachträglichen Befestigen vom Torpedokörper an die Fahrschemel sind diese Einstellmöglichkeiten besonders vorteilhaft. Die beiden Fahrschemel werden gleichzeitig vom leicht angehobenen Torpedokörper gelöst und herausgerollt, dann wird der Druck in den Linearmotoren vermindert und die Stützen 10 gelangen zum Tragen, bis die einige Tage dauernden Ueberholungsarbeiten abgeschlossen sind. Um eine längere Hitzeeinwirkung während den Ueberholungsarbeiten auf die Linearmotoren zu vermeiden, können gegebenenfalls die Hubbalken 2 mit den daran befestigten Linearmotoren sofort nach dem Absetzvorgang entfernt werden.

Zwecks Kosteneinsparung bei der Herstellung einer solchen Hebevorrichtung für schwere Lasten besteht die Möglichkeit einige oder auch mehrere gelenkige Verbindungen mittels Bolzen, durch starre Verbindungen (Verschraubungen oder Schweissen) zu ersetzen. In diesem Fall wird das Anpassen der Sattelstücke an den Torpedorumpf von der Elastizität des verwendeten Materials abhängig, welches entsprechend dimensioniert sein muss.

## Patentansprüche

1. Hebevorrichtung für schwere Lasten, welche eine längliche Form besitzen und an fahrbaren Untersätzen befestigt werden können, insbesondere sogenannte Torpedogefässe, mit zwei sich in Längsrichtung der Last erstreckenden und sich über jeweils mindestens zwei beispielsweise hydraulisch betätigbare Hubelemente (1) am Boden abstützenden Hubbalken (2), mit wenigstens zwei mit den Hubbalken verbundenen Querbalken (7) und mit unterhalb der Hub- und Querbalken angeordneten Stützen (10) und fahrbaren Untersätzen (11, 12), dadurch gekennzeichnet, dass die Hubelemente (1) an den Hubbalkenenden angelenkt sind, dass die Hubbalken über den Querbalken (7) angeordnet sind und mit diesen über Träger (6) gelenkig verbunden sind, derart, dass der Träger im Hubbalken um einen quer zu dessen Längsrichtung angeordneten Bolzen (4) und im Querbalken (7) um einen quer zu dessen Längsrichtung angeordneten Bolzen (5) schwenkbar ist, dass Last aufnehmende Sattelstücke (9, 9a) auf den Querbalken (7) aufliegen und dass sich die fahrbaren Untersätze (11, 12) in der Höhe selbsttätig verstellen und mit den Stützen (10) an der Unterseite der Querbalken (7) befestigt sind, wobei die Stützen (10) bei Aufliegen der Last zum Tragen kommen.

2. Hebevorrichtung gemäss Anspruch 1, dadurch gekennzeichnet, dass die Hubelemente (1) mittels quer zur Längsrichtung der Hubbalken (2) ausgerichteten Bolzen (3) an diesen angelenkt sind.

3. Hebevorrichtung gemäss Anspruch 1, dadurch gekennzeichnet, dass der Träger (6) sich in eigens dafür vorgesehenen Hohlräumen des Quer- (7) resp. Hubbalkens (2) befindet und an seinen Enden über die Bolzen (4, 5) mit diesen verbunden ist.

4. Hebevorrichtung gemäss Anspruch 1, dadurch gekennzeichnet, dass die sich in der Höhe verstellenden fahrbaren Untersätze (11, 12) sich mittels einer Feder verstellen, wobei die Feder derart gewählt ist, dass ein Abheben der Vorrichtung zwecks Querverschiebung mit abmontierten Hubbalken (2) gewährleistet ist.

5. Hebevorrichtung gemäss Anspruch 4, dadurch gekennzeichnet, dass die fahrbaren Untersätze (11, 12) aus Federbeinen (11) bestehen, welche sich über mit Stahlrädern (12) versehenen Achsen auf dem Boden abstützen.

6. Hebevorrichtung gemäss Anspruch 1, dadurch gekennzeichnet, dass wenigstens eines der Sattelstücke (9a) entfernbar und in horizontaler Lage verstellbar ist.

7. Hebevorrichtung gemäss Anspruch 1, dadurch gekennzeichnet, dass zwei Sattelstücke (9, 9a) pro Querbalken (7) vorgesehen sind und diese derart ausgelegt sind, dass Bogenmass, Bogenhöhe und Bogensehne auf den jeweiligen Lastkörperradius abgestimmt ist.

8. Hebevorrichtung gemäss Anspruch 1, dadurch gekennzeichnet, dass die Sattelstücke (9, 9a) gelenkig gelagert sind.

9. Hebevorrichtung gemäss Anspruch 1, dadurch gekennzeichnet, dass die Querbalken (7) mit Schräglenkern (13) verbunden sind, welche vor einem Anhebevorgang gelöst werden können.

10. Hebevorrichtung gemäss Anspruch 1, dadurch gekennzeichnet, dass sie zwei Querbalken (7) besitzt und an jedem der Querbalken zwei Stützen (10) und zwei fahrbare Untersätze (11, 12) vorgesehen sind.

## Claims

1. Lifting device for lifting heavy articles having an elongated shape and being fastenable on roller support means, especially so called torpedo ladles, having two lifting girders (2) extending alongside the load and supported by at least two, for instance hydraulic jacks (1), at least two transverse girders (7) connected to the lifting girders as well as support means (10) and roller support means (11, 12) attached to the underside of the transverse and lifting girders, characterized in that the jacks (1) are linked to the ends of the lifting girders, that the lifting girders are arranged above the transverse girders (7) and linked together by small beams (6) so that the small beams can swivel around a bolt (4) mounted transversely to the longitudinal direction of the lifting girder and around a bolt (5) mounted transversely to the longitudinal direction of the transverse girder (7), that load supporting saddle pieces (9, 9a) rest upon the transverse girders (7) and that the roller support means (11, 12) may be displaced individually in the vertical sense and are fixed together with the support means (10) to the underside of the transverse girders (7), the support means (10) being bearers under load.

2. Lifting device according to claim 1, characterized in that the jacks (1) are linked to the lifting girders (2) by bolts (3) which are mounted crosswise to the girders' longitudinal direction.

3. Lifting device according to claim 1, characterized in that the small beams (6) are located in special openings in the lifting (2) and the transverse (7) girders and have their ends connected to these by bolts (4, 5).

4. Lifting device according to claim 1, characterized in that the vertically displaceable roller support means (11, 12) displace by means of a spring, the spring being chosen to lift the apparatus for transverse displacement, when the lifting girders (2) are detached.

5. Lifting device according to claim 4, characterized in that the roller support means (11, 12) consist of spring legs (11) which rest on the ground by supporting axes having steel wheels (12).

6. Lifting device according to claim 1, characterized in that at least one saddle piece (9a) is removable and horizontally displaceable.

7. Lifting device according to claim 1, characterized in that there are two saddle pieces (9, 9a) per transverse girder (7) and that the radian measure, the curvature and the chord are selected according to the load radius.

8. Lifting device according to claim 1, characterized in that the saddle pieces (9, 9a) are pivotably mounted.

9. Lifting device according to claim 1, characterized in that the transverse girders (7) are interconnected by oblique links (13), which can be removed before a lifting operation.

10. Lifting device according to claim 1, characterized in that there are two transverse girders (7) and that each has two support means (10) and two roller support means (11, 12).

## Revendications

1. Dispositif de levage pour charges élevées, possédant une forme allongée et pouvant être montées sur des bases mobiles, en particulier pour poches-torpilles, comportant deux poutres de levage (2) s'étendant dans le sens longitudinal de la charge et s'appuyant au sol par l'intermédiaire de deux vérins (1) qui peuvent être hydrauliques, au moins deux poutres transversales (7), reliées aux poutres de levage et des supports (10) et des bases mobiles (11, 12) disposés en dessous des poutres de levage et des poutres transversales, caractérisé en ce que les vérins (1) sont reliés de façon articulée aux extrémités des poutres de levage, que les poutres de levage sont disposées au-dessus des poutres transversales (7) et sont reliées de façon articulée par des poutrelles (6) de manière telle que la poutrelle est pivotable dans la poutre de levage autour d'un boulon (4) transversal à sa direction longitudinale et dans la poutre transversale (7) autour d'un boulon (5) transversal à sa direction longitudinale, que des pièces en forme de selle (9, 9a) recevant la charge sont supportées par les poutres transversales (7) et que les bases mobiles (11, 12) sont variables en hauteur de manière autonome et sont fixées tout comme les supports (10) au côté inférieur des poutres transversales (7), les supports (10) devenant portants sous charge.

2. Dispositif de levage selon la revendication 1, caractérisé en ce que les vérins (1) sont fixés de manière articulée aux poutres de levage (2) par des boulons (3) disposés de manière transversale à la direction longitudinale des poutres.

3. Dispositif de levage selon la revendication 1, caractérisé en ce que la poutrelle (6) se trouve dans des évidements des poutres de levage (2) respectivement transversales (7) spécialement prévus à cet effet et a ses extrémités reliées à celles-ci par les boulons (4, 5).

4. Dispositif de levage selon la revendication 1, caractérisé en ce que les bases mobiles (11, 12) variables en hauteur se déplacent sous l'action d'un ressort, le ressort étant choisi de manière qu'un soulevage du dispositif pour déplacement transversal soit assuré lorsque les poutres de levage (2) sont démontées.

5. Dispositif de levage selon la revendication 4, caractérisé en ce que les bases mobiles (11, 12) consistent en des jambes de force à ressort (11), qui s'appuyent au sol par des axes munis de roues d'acier (12).

6. Dispositif de levage selon la revendication 1, caractérisé en ce qu'au moins une des pièces en forme de selle (9a) est escamotable et en ce que sa position horizontale peut être changée.

7. Dispositif de levage selon la revendication 1, caractérisé en ce que deux pièces en forme de selle (9, 9a) sont prévues par poutre transversale (7) et en ce qu'elles sont dimensionnées de façon que la flèche, la mesure et la corde de l'arc soient adaptées au rayon du corps de la charge.

8. Dispositif de levage selon la revendication 1, caractérisé en ce que les pièces en forme de selle (9, 9a) sont montées de manière pivotante.

9. Dispositif de levage selon la revendication 1, caractérisé en ce que les poutres transversales (7) sont reliées par des tiges obliques (13) qui se croisent et qui peuvent être détachées avant une opération de levage.

10. Dispositif de levage selon la revendication 1, caractérisé en ce qu'il possède deux poutres transversales (7) et en ce qu'il est prévu deux supports (10) et deux bases mobiles (11, 12) pour chaque poutre transversale.
